# EUROPÄISCHE PATENTSCHRIFT

(11) **EP 2 163 699 B1**
(45) Veröffentlichungstag und Bekanntmachung des Hinweises auf die Patenterteilung: **26.06.2013**
(21) Anmeldenummer: 09009325.3
(22) Anmeldetag: 17.07.2009
(51) Int. Cl.: E04B 2/74, E04B 2/82, E04B 7/04

(54) **Anschlussprofil**
Connection profile
Profilé de raccord

(30) Priorität: 15.09.2008 DE 202008009638 U; 15.09.2008 DE 102008033706; 23.04.2009 DE 202009004731 U
(43) Veröffentlichungstag der Anmeldung: 17.03.2010
(73) Patentinhaber: Protektorwerk Florenz Maisch GmbH & Co. KG, 76571 Gaggenau (DE)
(72) Erfinder: Waibel, Martin, 76571 Gaggenau (DE)
(74) Vertreter: Geitz, Holger

(56) Entgegenhaltungen:
- EP-A2- 1 715 115
- WO-A1-99/21669
- DE-U1-202006 004 085
- US-A- 5 152 117
- US-A- 5 291 717

## Beschreibung

Die Erfindung betrifft ein Anschlussprofil zum Abschluss einer in Ständerbauweise erstellten Wand, insbesondere eines Drempels oder einer Rundwand, das auf die ober- und/oder unterseitigen Stirnseiten der zumindest annähernd vertikal aufgestellten Ständerprofile der Wand aufsetzbar ist, wobei dieses Anschlussprofil mit zwei um die Breite eines Profilsteges voneinander beabstandeten Seitenstegen, die durch den Profilsteg miteinander verbunden sind und sich zu einer U-Form ergänzend ausgebildet ist, wobei der Profilsteg derart eingeschnitten ist, dass die Befestigungslaschen derart aus dem Profilsteg ausgeschnitten sind, dass diese Befestigungslaschen um die jeweils den Seitensteg mit dem Befestigungssteg verbindende Umlenkkante verschwenkbar sind.

Ein solches Anschlussprofil ist aus dem Deutschen Gebrauchsmuster DE 20 2006 004 085.4 vorbekannt.

Das vorbekannte Anschlussprofil betrifft ebenfalls die Problematik, dass U-Profile zur Erstellung eines in Trockenbauweise hergestellten Ständerwand oder einer Wand mit dem Boden und der Decke eines Bauwerks verbunden werden müssen und hierzu vornehmlich in horizontaler Richtung des angeordneten Anschlussprofils verspannt und befestigt werden müssen. Bei diesen Ständerprofilen handelt es sich vorzugsweise um CW-Profile, deren Namen von der C-Form der fraglichen Ständerprofile herrührt. Diese Profile werden dann ein- oder beidseitig - gegebenenfalls unter Zwischenlage einer Wärmedämmung, eines Schallschutzes oder entsprechender Installationsebenen - beplankt. Als übliche Beplankung kommen Gipsplatten oder Spanplatten in Betracht.

In analoger Weise zum Innenausbau können auch Außenwände in Metall- oder Holzständerbauweise hergestellt und entsprechend beplankt werden.

Dabei versteht man unter einem Drempel die senkrechte Wand, zwischen der lastaufnehmenden Dachkonstruktion, also üblicherweise dem Gebälk und der obersten Geschossdecke, also im Wesentlichen die Verlängerung der Hausaußenwand nach oben und unter das Dach. Je nach Dachneigung und Ausbaugrad kann diese Wand unterschiedlich hoch ausgeführt sein. In vielen Fällen ist der Drempel dabei lediglich kniehoch ausgebildet, so dass in diesen Fällen weit verbreitet von einem sogenannten "Kniestock" die Rede ist.

Bei einer derartigen Konstruktion besteht das Problem, wie das obere Anschlussprofil, das überwiegend als U- oder L-Profil ausgebildet ist, einerseits mit dem vertikal aufgestellten Ständerprofilen zu verbinden ist und andererseits an dem üblicherweise schräg angestellten Dachgebälk befestigt wird, so dass die in Trockenbauweise erstellte Ständerwand hierdurch zuverlässig festgelegt ist.

Dieses Problem wird im Rahmen der DE 20 2006 004 085.4 bestimmungsgemäß dadurch gelöst, dass ein Anschlussprofil, das vornehmlich in U-Form entwickelt wurde, zwei Seitenstege besitzt, die durch einen gemeinsamen Profilsteg miteinander verbunden sind. Dabei sind in den Profilsteg beidseits Befestigungslaschen eingearbeitet, die jeweils um ihre jeweilige Anlenkkante umgebogen werden können, so dass sich hierdurch die Möglichkeit ergibt, mittels dieser Befestigungslaschen, die in einem dem Dachgebälk entsprechenden Winkel eingestellt werden können, den Anschlusssteg an dem Dachgebälk zu befestigen und gleichzeitig die beiden Seitenstege bestimmungsgemäß mit den vertikal aufgestellten Ständerprofilen zu verbinden.

Dabei lag der Konstruktion des vorbekannten Anschlussprofils die Idee zugrunde, die Befestigungslaschen beidseits in den Profilsteg einzuarbeiten, so dass immer das gleiche Anschlussprofil zur Befestigung an einem linksseitig des Anschlussprofils verlaufenden Dachgebälk oder bedarfsweise rechtsseitig verlaufenden Dachgebälk dadurch befestigt werden kann, dass entweder die linksseitig angeordneten Befestigungslaschen zur Befestigung eingesetzt werden oder die rechtsseitig an dem Anschlussprofil angeordneten Befestigungslaschen.

In der Praxis zeigte es sich jedoch, dass die Konstruktion, aufgrund der auf beiden Seiten des Profilstegs eingearbeiteten Befestigungslaschen, die zum Teil erforderliche Eigenfestigkeit zur Sicherung der Ständerwände vermissen ließen.

Außerdem konnte die fragliche Konstruktion nur in Verbindung mit geraden Ständerwänden, also nicht etwa in Verbindung mit Rundwänden oder sonstig geschwungenen Wänden oder Wandabschnitten eingesetzt werden.

Ausgehend von diesem Problem liegt der Erfindung die Aufgabe zugrunde, ein verbessertes Anschlussprofil für eine in Trockenbauweise erstellte Wand zu schaffen, das prinzipiell die erwähnten Nachteile des Standes der Technik vermeidet und weitere Anwendungen erschließt.

Die Lösung dieser Aufgabe gelingt mit einem Anschlussprofil mit den Merkmalen des Anspruchs 1. Vorteilhafte Ausgestaltungen der Erfindung sind den Merkmalen der abhängigen Ansprüchen 2 bis 7, sowie dem Verwendungsanspruch 8 zu entnehmen.

Ausgehend von dem erwähnten Stand der Technik sieht die Lösung gemäß dem Hauptanspruch vor, die Befestigungslaschen derart aus dem Profilsteg auszuschneiden, dass sie nur an ein und derselben Umlenkkante des jeweiligen Anschlussprofils verschwenkbar angelenkt sind. Die Befestigungslaschen sind also nicht auf beiden Seiten des Profilstegs, sondern nur auf einer Seite des Profilstegs ausgebildet.

Die Problematik, das Anschlussprofil sowohl für linksseitige als auch für rechtsseitige Befestigungen im Dachgebälk oder einer sonstigen Dachunterkonstruktion einzusetzen, kann einfach dadurch gelöst werden, dass das entsprechende Anschlussprofil zumindest nachdem es vor Ort in die gewünschte Länge abgelängt ist, so umgedreht werden kann, dass die auf der linken Seite angeordneten Befestigungslaschen nach einer 180°-Drehung um die Längsseite des Anschlussprofils rechtsseitig angeordnet sind.

Aufgrund dieser verblüffend einfachen Lösung ist zum einen eine konstruktiv vereinfachte Lösung sowie ein Anschlussprofil geschaffen, das aufgrund der reduzierten Anzahl der in den Profilsteg eingearbeiteten Befestigungslaschen eine höhere Eigensteifigkeit besitzt als die vorstehend beschriebene vorbekannte Konstruktion.

In vorteilhafter Ausgestaltung dieser Lösung sind die Ausschnitte der Befestigungslaschen aus dem Profilsteg jeweils so ausgeführt, dass die die Befestigungslaschen begrenzenden Schnittkanten von dem jeweils angrenzenden Profilsteg zumindest abschnittsweise soweit entfernt sind, dass die Befestigungslaschen um die jeweilige Umlenkkante einfach vor Ort verschwenkt werden kann, um den jeweils gewünschten Anstellwinkel der jeweiligen Befestigungslaschen einfach einzustellen.

Die Breite der Schlitze ist dabei so gewählt, dass übliche Krümmungsradien - etwa zur Realisierung einer Ständerrundwand - realisiert werden können, aber andererseits die erforderliche Eigensteifigkeit des Anschlußprofils gewahrt bleibt.

In abermals vorteilhafter Weiterbildung ist im Bereich, zumindest eines Teils, der Befestigungslaschen eines Anschlussprofils ein weiterer Ausschnitt in einem zumindest annähernd rechten Winkel zur Längserstreckung des Anschlussprofils derart eingearbeitet, dass sich dieser Ausschnitt bis zu der jeweils gegenüberliegenden anderen Umlenkkante des Anschlussprofils erstreckt.

Aufgrund dieser konstruktiven Ausgestaltung befindet sich also im Bereich dieser Befestigungslaschen ein in diesem Bereich jeweils den gesamten Profilsteg übergreifender Ausschnitt mit der vorteilhaften Folge, dass, wenn nun in gedachter Verlängerung des weiteren Ausschnitts etwa mit einer Blechschere in den, den Befestigungslaschen gegenüberliegenden Seitensteg ein, den Seitensteg in diesem Bereich vollständig durchtrennender, zusätzlicher Schnitt eingebracht wird, das Anschlussprofil dann in diesem Bereich einfach aufgebogen werden kann. Der Schnitt kann mit einer herkömmlichen Blech- oder Elektroschere bedarfsweise vor Ort ausgeführt werden.

Fügt man im Bereich mehrerer benachbarter Befestigungslaschen derartige Schnitte ein, so lassen sich in diesem Bereich bedarfsweise auf einfacher Weise vor Ort, also an der Baustelle bei der Montage in das Anschlussprofil Radien einprägen. Dabei verläuft der jeweilige Außenradius entlang des Seitenstegs, in den die zusätzlichen Einschnitte vor Ort eingebracht werden. Hierdurch ist eine vorteilhafte Möglichkeit gegeben, die erfindungsgemäße Anschlussprofile auch zur Verspannung in vor Ort einstellbaren Radien, also in Verbindung mit der Ausbildung von Rundwänden oder sonstig geschwungenen Wandabschnitten einzusetzen.

In weiterer vorteilhafter Ausgestaltung dieser Lösung ist der in den Profilsteg eingearbeitete weitere Ausschnitt, der über die, der der Befestigungslasche gegenüberliegende andere Umlenkkante hinaus ragt, in den jeweils angrenzenden Seitensteg hinein geführt. Hierdurch ergibt sich ein definierter Ansatzpunkt für den vorstehend beschriebenen Einschnitt in den jeweiligen Seitensteg.

Je nach Ausgestaltung des in den jeweiligen Seitensteg eingreifenden Ausschnitts kann der dann noch in den Seitensteg händisch vor Ort einzubringende zusätzliche Einschnitt, entsprechend länger oder kürzer ausgeführt werden. Die vorstehend beschriebene Konstruktion stellt also eine weitere Erleichterung zur Montage des erfindungsgemäßen Anschlussprofils vor Ort, insbesondere deren Anpassung an die jeweiligen örtlichen Gegebenheiten, insbesondere in Verbindung mit der Verspannung der Ständerprofile zur Ausbildung einer Rundwand, dar.

In vorteilhafter Weiterbildung der erfindungsgemäßen Anschlussprofile sind sowohl die Befestigungslaschen als auch ausgewählte Bereiche des Profilstegs mit zusätzlichen Befestigungslöchern zu versehen, um das Anschlussprofil unproblematisch an einer Dachunterkonstruktion, etwa einem Dachgebälk, oder auf einem Aufstellgrund für eine Ständerwand bestimmungsgemäß zu befestigen.

Die erfindungsgemäßen Anschlussprofile können fertigungstechnisch durch einen einzigen Stanz-Umformhub aus einem Flachband hergestellt werden.

Die vorstehend erwähnten Anschlussprofile können daher je nach Anwendung aus einem korrosionsgeschützten Stahlblech oder Kunststoff, vornehmlich in einem Kaltwalzverfahren industriell gefertigt sein.

In einer bevorzugten Verwendung des erfindungsgemäßen Anschlussprofils kann eine Ständerrundwand einfach dadurch realisiert werden, dass ein unteres Anschlußprofil entlang des gewünschten Wandverlaufs auf dem Aufstellgrund befestigt wird, anschließend auch ein oberes Anschlussprofil etwa an einer Schräge in der erläuterten Weise fixiert wird anschließend die benötigten Ständerprofile in die U-Profil des unteren und oberen Anschlußprofils eingesteckt und ebenda fixiert werden. Anschließend kann die Ständerrundwand bestimmungsgemäß beplankt werden.

Die Erfindung wird nachstehend anhand eines nur schematisch dargestellten Ausführungsbeispiels näher erläutert:

Durch die exemplarische Darstellung des Ausführungsbeispiels wird der Schutzbereich der vorstehenden Erfindung in keiner Weise beschränkt.

Es zeigen:
- Fig. 1:: ein Anschlussprofil in perspektivischer Darstellung,
- Fig. 2:: das in Fig. 1 dargestellte Anschlussprofil mit ergänzenden Einschnitten in einen Seitensteg des Anschlussprofils.

Figur 1 zeigt in perspektivischer Darstellung ein Anschlussprofil 1 , wie es eingesetzt wird, um in zumindest annähernd horizontaler Ausrichtung mit den zumindest in annähernd vertikaler Ausrichtung angeordneten Ständern einer in Trockenbauweise hergestellten Ständerwand einerseits verbunden zu werden und andererseits mit einer hier nicht weiter dargestellten Schräge einer Decken- oder Dachkonstruktion.

Das Anschlussprofil 1 besitzt einen zumindest weitgehenden U-förmigen Querschnitt, der durch einen Profilsteg 2 und zwei miteinander durch diesen Profilsteg 2 verbundenen Seitenstegen 3, 4, gebildet ist. Es sind durch entsprechende Einschnitte 5 aus dem Profilsteg 2 Befestigungslaschen 6 ausgeschnitten. Die Befestigungslaschen 6 sind dabei nur auf einer Seite des Anschlussprofils 1 angeordnet.

Die Befestigungslaschen 6 sind also sämtlich um dieselbe eine Umlenkkante 7, die mit dem einen Seitensteg 3 und dem Profilsteg 2 verbunden ist, angelenkt. Die Einschnitte 5 sind zur Ausformung der Befestigungslaschen 6 aus dem Profilsteg 2 um weiterer Ausschnitte 9 bis zur gegenüberliegenden anderen Umlenkkante 8 reichend ergänzt. Darüber hinaus sind sowohl in die Befestigungslaschen 6 wie auch in den Profilsteg 2 Befestigungslöcher 10 zur bedarfsweisen Befestigung des Anschlussprofils 1 in der hier nicht weiter dargestellten Dachkonstruktion eingearbeitet.

Die Einschnitte 5 sowie die weiteren Ausschnitte 9 und die Befestigungslöcher 10 können mittels eines einzigen Stanzenhubs in das Anschlussprofil 1 eingearbeitet werden und im Prinzip im selben Hub, das im Wesentlichen U-förmige Profil, aus einem Flachband hergestellt werden.

Gemäß der Darstellung in Figur 2 können die weiteren Ausschnitte 9 gemäß der Darstellung in Figur 1 bis in den anderen Seitensteg 4 über die andere Umlenkkante 8 hineingeführt sein und bedarfsweise vor Ort um entsprechende zusätzliche Einschnitte 11, etwa mit einer herkömmlichen Elektro- oder Blechschere ergänzt werden.

Dabei werden die weiteren Einschnitte 11 bestimmungsgemäß so ausgeführt, dass sie in Verbindung mit den weiteren Ausschnitten 9 den gesamten anderen Seitensteg 4 in diesem Bereich durchtrennen.

Der Übergriff der weiteren Ausschnitte 9 in den anderen Seitensteg 4 dient als Positionierungshilfe für die weiteren Einschnitte 11 und stellt überdies sicher, dass diese Einschnitte 11 an jeweils sinnvoller Stelle in das Anschlussprofil 1 eingebracht werden.

Nachdem die entsprechenden Einschnitte 11 bedarfsweise vor Ort eingebracht wurden, ist es möglich, das Anschlussprofil 1 durch die hierdurch eingetretene Schwächung im Bereich des anderen Seitenstegs 4 derart in dem jeweils gewünschten Radius zu biegen, dass ein Seitensteg 3 einen vorbestimmten Innenradius und der andere Seitensteg 4 einen vorbestimmten Außenradius des Anschlussprofils 1 beschreibt, so dass das Anschlussprofil 1 auch zum Aufbau einer geschwungenen Wand also einem Rundwandprofil in Ständerbauweise oder einem sonstig geschwungenen Wandabschnitt geeignet ist. Hierzu kann das Anschlussprofil 1 zunächst dem geschwungenen Verlauf der Ständerwand entsprechend mittels der Befestigungslaschen 6 auf dem Aufstellgrund befestigt werden. In dieses u-förmige Profil werden der Tragstärke und Wandform entsprechend die Ständer, vorzugsweise CW-Profile, der Ständerrundwand eingesteckt und mit dem Anschlussprofil 1 verrastet.

Abschließend wird ein weiteres oberes Anschlussprofil 1, das ebenfalls dem Wandverlauf entsprechend vorgebogen ist, über die verschwenkbaren Befestigungslaschen 6 mit einer Schräge, sonstigen Decke oder der Deckenkonstruktion verbunden. Hierzu werden die Befestigungslaschen 6 einfach mit der Decke- oder Deckenkonstruktion verschraubt oder angenagelt und anschließend das Anschlussprofil 1 insgesamt um die Umlenkkanten 7 der solcherart festgelegten Befestigungslaschen 6 in die bestimmungsgemäße Position geschwenkt. Anschließend werden die Ständerprofilebestimmungsgemäß zumindest im wesentlichen vertikal aufgestellt und im Bereich ihrer stirnseitigen Enden jeweils mit den oberseitig und unterseitig geöffneten U-Profilen des jeweils beteiligten unteren und oberen Anschlussprofils verrastet.

Die Ständerrundwandkonstruktion ist so einfach und schnell aufgebaut.

Im Ergebnis ist es also durch einige wenige, vor Ort bedarfsweise mit einer herkömmlichen Blech- oder Elektroschere, einzubringende Einschnitte möglich, das Anschlussprofil 1 erfindungsgemäß so auszubilden, dass es auch zur Befestigung der Ständerprofile der Rundwand geeignet ist.

Im Ergebnis kann das vorstehend beschriebene Anschlussprofil bestimmungsgemäß dazu eingesetzt werden, die zur Erstellung einer Ständerwand benötigten Ständerprofile mit einer Schräge, sonstigen Decke, Dachkonstruktion oder einer Dachunterkonstruktion dadurch zu verbinden, indem zumindest einige Befestigungslaschen 6 an der Dachkonstruktion befestigt werden und anschließend das Anschlussprofil 1 insgesamt um die jeweiligen Umlenkkante 7 so herumgebogen wird, dass es in einer der jeweiligen Dachschräge angepassten Stellung ist.

Zusätzlich kann dasselbe Anschlussprofil für gerade Ständerwände wie auch für Rundwände eingesetzt und vor Ort an die jeweiligen Gegebenheiten mit einfachsten Hilfsmitteln angepasst werden.

Dies hat sowohl fertigungstechnische Vorteile, weil unterschiedliche Anwendung mit demselben Profil erledigt werden können wie aber auch vor Ort an der Baustelle, weil nur ein Anschlussprofiltyp vorgehalten werden muss um unterschiedliche bautechnische Anforderungen zu bewältigen.

### BEZUGSZEICHENLISTE

- 1: Anschlussprofil
- 2: Profilsteg
- 3: ein Seitensteg
- 4: anderer Seitensteg
- 5: Einschnitte
- 6: Befestigungslaschen
- 7: eine Umlenkkante
- 8: andere Umlenkkante
- 9: weiterer Ausschnitt
- 10: Befestigungslöcher
- 11: weitere Einschnitte

## Patentansprüche

1. Anschlussprofil, zum ober- und/oder unterseitigen Abschluss einer in Ständerbauweise erstellten Ständerwand, etwa eines Drempels oder einer Rundwand, das auf die ober- und /oder unterseitigen Stirnseiten der zumindest annähernd vertikal aufgestellten Ständerprofile der standerwand aufsetzbar ist, wobei dieses Anschlussprofil (1) mit zwei um die Bereite eines Profilstegs (2) voneinander beabstandeten Seitenstegen (3,4), die durch den Profilsteg (2) miteinander verbunden sind, und sich mit dem Profilsteg (2) zu einer, zumindest annähernden U-Form ergänzend, ausgebildet sind, wobei der Profilsteg (2) derart eingeschnitten ist, dass hierdurch Befestigungslaschen (6) derart aus dem Profilsteg (2) ausgeschnitten sind, dass diese Befestigungslaschen (6) um die jeweils den Seitensteg (3,4) mit dem Profilsteg (2) verbindende Umlenkkante (7) verschwenkbar sind,
**dadurch gekennzeichnet,**
**dass** die Befestigungslaschen (6) jeweils derart aus dem profilsteg (2) ausgeschnitten sind, dass alle Befestigungslaschen (6) eines Anschlussprofils (1) um dieselbe Umlenkkante (7) verschwenkbar ausgebildet sind.

2. Anschlussprofil nach Anspruch 1, **dadurch gekennzeichnet, dass** die an der einen Umlenkkante (7) verschwenkbar angelenkten Befestigungslaschen (6) derart aus dem Profilsteg (2) ausgeschnitten sind, dass jeweils die Schnittkanten der Befestigungslaschen (6) zumindest teilweise soweit von dem angrenzenden übrigen Profilsteg (2) beabstandet sind, dass die Befestigungslaschen (6) einfach um ihre jeweilige Umlenkkante (7) verschwenkbar sind.

3. Anschlussprofil nach Anspruch 1 oder Anspruch 2, **dadurch gekennzeichnet, dass** im Bereich zumindest eines Teils der an der einen Umlenkkante (7) angelenkten Befestigungslaschen (6) ein weiterer Ausschnitt (9) in den Profilsteg (2) eingearbeitet ist, der in einen zumindest annähernd zur Längserstreckung des Anschlussprofils (1) rechten winkel verläuft und dabei zumindest bis zu der jeweils gegenüberliegenden anderen Umlenkkante (7) reicht.

4. Anschlussprofil nach Anspruch 3, **dadurch gekennzeichnet, dass** der weitere Ausschnitt (9) die jeweils der Befestigungslaschen (6) gegenüberliegende andere Umlenkkante (8) derart übergreift, dass der weitere Ausschnitt (9) bis in den an diese andere Umlenkkante (8) angrenzenden anderen Seitensteg (4) reicht.

5. Anschlussprofil nach einem der vorhergehenden Ansprüche, **dadurch gekennzeichnet, dass** zumindest in einem Teil der Befestigungslaschen (6) und/oder des Profilstegs (2) Befestigungslöcher (10) eingearbeitet sind.

6. Anschlussprofil nach einem der vorhergehenden Ansprüche, dadurch gekenntzeichnet, dass das Anschlussprofil (1) mit einem einzigen Stanz-Umformhub aus einem Flachband herstellbar ist.

7. Anschlussprofil nach einem der vorhergehenden Ansprüche, **dadurch gekennzeichnet, dass** das Anschlussprofil (1) aus einem korrosionsgeschützten Stahlblech oder aus Kunststoff, vornehmlich in einem Kaltwalzverfahren, gefertigt ist.

8. Verwendung des Anschlussprofils nach einem der vorhergehenden Ansprüche zur Erstellung einer Ständerrundwand, mit folgenden Schritten:
• Verlegung eines, vorzugsweise von Hand vorgebogenen, Anschlussprofils (1) auf dem Aufstellgrund gemäß einem vorgegebenen Verlauf einer Standerrundwand, indem dieses Anschlussprofil (1) unter verwendung zumindest einiger der Befestigungslöcher des Profilstegs (7) mit dem Aufstellgrund verbunden wird,
• ggf. nach vorheriger erster Festlegung des Anschlussprofils (1) auf dem Aufstellgrund mittels eines doppelseitig klebenden Anschlussbandes,
• Montage eines weiteren gemäß dem Verlauf der Ständerrundwand vorgebogenen oberen Anschlußprofils (1, an einer Deckenkontruktion, insbesondere einer Schräge derart dass Offenseite des U-Profils nach unten in Richtung des Aufstellgrundes geöffnet ist, und hierbei
• bedarfsweise Festlegung des oberen Anschlußprofils mittels der verschwenkbaren Befestigungslaschen (6) an einer Schräge oder sonstigen Decke und/oder Deckenkonstruktion,
• Aufstellen der Ständerprofile, vorzugsweise von CW-Profilen der Ständerrundwand, indem die Stirnseiten der Ständerprofile jeweils in das U-Profil der Anschlußprofils (1) eingesteckt werden und, vorzugsweise mittels einer Crimperzange, in dieser Stellung fixiert werden,
• Fixierung der Ständerprofile an dem weiteren gemäß dem Verlauf der Ständerrundwand vorgebogenen oberen Anschlußprofil (1) in der mit der nach unten geöffneten Offenseite des U-Profils dieses oberseitigen bereist fixierten oberen Anschlussprofil durch analoge Verrastung der Ständerprofile mit dem oberen Anschlussprofil.

## Claims

1. A connection profile for the upper and/or lower termination of a stud wall erected in post construction, for example, a jam wall or a curved wall, this connection profile being adapted to be placed on the upper and/or lower front sides of the at least approximately vertically erected stud profiles of the stud wall, this connection profile (1) being formed with two side webs (3, 4), which are spaced apart from one another by the width of a profile web (2) and are connected to one another by the profile web (2) to at least approximately form a U-shape with the profile web (2), the profile web (2) being notched in such a way that fastening tabs (6) are thus cut out ofthe profile web (2) in such a manner that these fastening tabs (6) are pivotable around the deflection edge (7) respectively connecting the side web (3, 4) to the profile web (2),
**characterized in that** the fastening tabs (6) are respectively cut out of the profile web (2) in such a manner that all fastening tabs (6) of a connection profile (1) are formed to be pivotable around the same deflection edge (7).

2. The connection profile according to claim 1, wherein the fastening tabs, which are linked on a deflection edge (7) so they are pivotable, are cut out of the profile web (2) in such a manner that respectively the cut edges of the fastening tabs (6) are at least partially spaced apart enough from the adjoining remaining profile web (2) that the fastening tabs (6) are easily pivotable around their respective deflection edge (7).

3. The connection profile according to claim 1 or claim 2, wherein, in the region of at least one part of the fastening tabs (6) linked to a deflection edge (7), a further cutout (9) is incorporated into the profile web (2), this cutout extending at least approximately at a right angle to the longitudinal extension ofthe connection profile (1) and reaching at least up to the respective opposing other deflection edge (7).

4. The connection profile according to claim 3, wherein the further cutout (9) overlaps the respective other deflection edge (8) opposite to the fastening tabs (6) in such a manner that the further cutout (9) reaches up into the other side web (4) adjoining this other deflection edge (8).

5. The connection profile according to one ofthe preceding claims, wherein fastening holes (10) are incorporated at least in a part of the fastening tabs (6) and/or the profile web (2).

6. The connection profile according to one of the preceding claims, wherein the connection profile (1) is producible from a flat strip using a single stamping-shaping stroke.

7. The connection profile according to one of the preceding claims, wherein the connection profile (1) is manufactured from a corrosion-protected steel plate or from plastic, particularly in a cold rolling method.

8. A use of the connection profile according to one of the preceding claims for erecting a curved stud wall, having the following steps:
- laying a connection profile (1), which is preferably been pre-bent by hand, on the erection base according to a predetermined course of a curved stud wall, said connection profile (1) being connected to the erection base using fastening holes of the profile web (7),
- after optionally previously first fixing the connection profile (1) on the erection base by means of double-sided adhesive attachment tape,
- installing a further upper connection profile (1), which has been pre-bent according to the course of the curved stud wall, on a ceiling structure, in particular an incline, in such a manner that the open side of the U-profile is open downward in the direction of the erection base, and in this case
- if necessary fixing the upper connection profile by means of the pivotable fastening tabs (6) on an incline or other ceiling and/or ceiling structure,
- erecting the stud profiles, preferably CW profiles of the curved stud wall, by inserting the front sides of the stud profiles respectively into the U-profile of the connection profile (1) and fixing the stud profiles in this position, preferably by means of crimping pliers,
- fixing the stud profiles on the further upper connection profile (1), which is pre-bent according to the course of the curved stud wall, by similar engagement of the stud profiles with the upper connection profile in the downwardly-open open side of the U-profile of this upper connection profile, which is already fixed on the upper side.

## Revendications

1. Profilé de raccord pour la terminaison du côté supérieur et/ou inférieur d'une cloison en madriers réalisée en construction à montants verticaux, par exemple d'un mur de jambette ou d'une cloison arrondie, qui peut être posé sur les faces d'extrémité supérieures et/ou inférieures des profilés de montant de la cloison en madriers posés au moins à peu près verticalement, ce profilé de raccord (1) étant formé avec deux âmes latérales (3, 4) écartées l'une de l'autre de la largeur d'une âme de profilé (2), qui sont reliées entre elles par l'âme de profilé (2), et qui sont conformées en se complétant avec l'âme de profilé (2) pour donner une forme au moins approximativement en U, l'âme de profilé (2) étant entaillée de façon à découper ainsi des pattes de fixation (6) à partir de l'âme de profilé (2) de telle manière que ces pattes de fixation (6) puissent être pivotées autour du bord de retournement (7) reliant chaque âme latérale (3, 4) à l'âme de profilé (2),
**caractérisé en ce que** les pattes de fixation (6) sont découpées chacune à partir de l'âme de profilé (2) de telle manière que toutes les pattes de fixation (6) d'un profilé de raccord (1) soient formées avec la possibilité d'être pivotées autour du même bord de retournement (7).

2. Profilé de raccord selon la revendication 1, **caractérisé en ce que** les pattes de fixation (6) articulées de façon pivotante sur le bord de retournement (7) sont découpées à partir de l'âme de profilé (2) de telle manière que les bords de coupe des pattes de fixation (6) soient au moins partiellement écartés de l'âme de profilé (2) restante limitrophe de façon que les pattes de fixation (6) puissent facilement pivoter autour de leur bord de retournement (7) respectif.

3. Profilé de raccord selon la revendication 1 ou 2, **caractérisé en ce qu'**une autre découpe (9) est ménagée dans l'âme de profilé (2) au niveau d'au moins une partie des pattes de fixation (6) articulées sur le bord de retournement (7), qui court au moins approximativement à angle droit par rapport à l'étendue longitudinale du profilé de raccord (1) et va au moins jusqu'à l'autre bord de retournement (7) opposé.

4. Profilé de raccord selon la revendication 3, **caractérisé en ce que** l'autre découpe (9) dépasse de l'autre bord de retournement (8) faisant face aux pattes de fixation (6) de telle manière que l'autre découpe (9) va jusqu'à l'autre âme latérale (4) contiguë à l'autre bord de retournement (8).

5. Profilé de raccord selon l'une des revendications précédentes, **caractérisé en ce que** des trous de fixation (10) sont formés dans au moins une partie des pattes de fixation (6) et/ou de l'âme de profilé (2).

6. Profilé de raccord selon l'une des revendications précédentes, **caractérisé en ce que** le profilé de raccord (1) peut être fabriqué en une seule course de découpe à l'emporte-pièce et de formage à partir d'un ruban plat.

7. Profilé de raccord selon l'une des revendications précédentes, **caractérisé en ce que** le profilé de raccord (1) est fabriqué à partir d'une tôle d'acier protégée contre la corrosion ou d'une matière plastique, de préférence par un procédé de laminage à froid.

8. Utilisation du profilé de raccord selon l'une des revendications précédentes pour la fabrication d'une cloison à montants verticaux, comprenant les étapes suivantes :
• pose d'un profilé de raccord (1), de préférence cintré au préalable à la main, sur un substrat d'installation selon un tracé prédéterminé d'une cloison à montants verticaux arrondie, ce profilé de raccord (1) étant relié au substrat d'installation à l'aide d'au moins certains des trous de fixation de l'âme de profilé (7),
• au besoin, après la première fixation préalable du profilé de raccord (1) sur le substrat d'installation au moyen d'un ruban de raccordement adhésif à double face,
• montage d'un autre profilé de raccord (1) supérieur cintré au préalable suivant la forme de la cloison à montants verticaux arrondie sur une structure de plafond, en particulier une pente, de telle sorte que le côté ouvert du profilé en U soit ouvert vers le bas en direction du substrat d'installation, et
• fixation si nécessaire du profilé de raccord supérieur au moyen des pattes de fixation (6) pivotantes sur une surface oblique ou un autre plafond et/ou structure de plafond,
• installation des profilés de montant, de préférence de profilés CW de la cloison à montants verticaux arrondie, en insérant les faces d'extrémité des profilés de montant dans le profil en U du profilé de raccord (1) et en les fixant dans cette position, de préférence au moyen d'une pince à sertir,
• fixation des profilés de montant sur l'autre profilé de raccord supérieur (1) cintré au préalable suivant le tracé de la cloison à montants verticaux arrondie dans la face ouverte du profil en U ouverte vers le bas de ce profilé de raccord supérieur déjà fixé du côté supérieur, par engagement analogue des profilés de montant avec le profilé de raccord supérieur.
